# EUROPÄISCHE PATENTSCHRIFT

(11) **EP 3 266 346 B1**
(45) Veröffentlichungstag und Bekanntmachung des Hinweises auf die Patenterteilung: **07.08.2019**
(21) Anmeldenummer: 16177679.4
(22) Anmeldetag: 04.07.2016
(51) Int. Cl.: A47B 88/00, B65D 6/02, B65D 6/00, A47B 96/02

(54) **ABLAGEFACH, DAS IN EIN SCHRANKELEMENT EINSETZBAR IST**
STORAGE COMPARTMENT WHICH CAN BE INSTERED IN A CABINET
CASIER DE RANGEMENT POUVANT ETRE INSERE DANS UN PLACARD

(43) Veröffentlichungstag der Anmeldung: 10.01.2018
(73) Patentinhaber: Peka-Metall AG, 6295 Mosen (CH)
(72) Erfinder: Weber, Bernhard, 5712 Beinwil am See (CH); Meyer, Franz, 6010 Kriens (CH)
(74) Vertreter: BOVARD AG

(56) Entgegenhaltungen:
- US-A- 813 944
- US-A- 2 488 710
- US-A- 2 731 167
- US-B1- 6 443 545

## Beschreibung

Die vorliegende Erfindung bezieht sich auf ein Ablagefach, das in ein Schrankelement einsetzbar ist, welches aus einem Zuschnitt aus Blech gebildet ist, umfassend einem Bodenteil und den Bodenteil umgebende Randbereiche, welche Randbereiche bezüglich des Bodenteils um etwa 90° hochgebogen sind, und die hoch gebogenen Randbereiche mit Aufnahme- und Haltemitteln ausgestattet sind, in welche Aufnahme- und Haltemittel jeweils ein plattenförmiges Element eingesetzt und gehalten ist und eine Wand des Ablagefachs bildet.

Derartige Ablagefächer sind bekannt. In diese aus einem Zuschnitt aus Blech gebildeten Ablagefächer sollen beispielsweise Seitenwände und/oder eine Rückwand eingesetzt werden, wodurch ein Ablagefach mit hohen Seiten- bzw. Rückwänden erhalten wird, ohne dass diese aus Blech gebildet sein müssen. Diese Seitenwände können aus einem beliebigen Material bestehen, beispielsweise können Glasplatten eingesetzt werden.

In den Ablagefächern bzw. im Zuschnitt aus Blech müssen Vorkehrungen getroffen werden, damit diese die Wände bildenden Platten entsprechend gehalten werden können. Hierzu können im Zuschnitt aus Blech im Bodenteil durch zusätzliche Umbiegungen Rillen eingeformt werden, in welche die Platten eingesteckt werden können. Zusätzlich ist es vielfach noch erforderlich, dass auch entsprechende Rillen in den Eckbereichen der den Bodenteil umgebenden Randbereiche angebracht werden müssen, was auch hier durch zusätzliche Umbiegungen im entsprechenden Blechbereich erhalten werden kann, wobei diese die entsprechenden Rillen bildenden Umbiegungen am Ablagefach von aussen gut sichtbar sind, und in ästhetischer Hinsicht oftmals als störend empfunden werden. In der Veröffentlichung US 2 731 167 A ist ein Behälter dargestellt, welcher mit derartigen Rillen ausgestattet ist.

Diese zusätzlichen Umbiegungen im Zuschnitt aus Blech zur Bildung der Rillen für die Aufnahme von Seitenwände bildende Platten erfordern zudem auch zusätzliche Arbeitsschritte, was die Herstellung dieser Ablagefächer komplizierter und aufwändiger macht. Die Stanz- und Biegewerkzeuge weisen einen komplizierten Aufbau auf, was deren Herstellung entsprechend verteuert.

Die Aufgabe der vorliegenden Erfindung besteht somit darin, ein Ablagefach so zu gestalten, dass die Aufnahme- und Haltemittel für ein plattenförmiges Element, das eine entsprechende Seitenwand oder Rückwand des Ablagefachs bildet, möglichst einfach herstellbar sind und die ästhetischen Anforderungen erfüllen.

Erfindungsgemäss erfolgt die Lösung dieser Aufgabe dadurch, dass jeweils ein erster Randbereich und ein zweiter Randbereich einen Eckbereich des Ablagefachs mit einer ersten Seitenfläche und einer zweiten Seitenfläche bilden, dass die erste Seitenfläche für eine Planseite des in das Ablagefach eingesetzten plattenförmigen Elements als Abstützfläche dient, dass die zweite Seitenfläche die stirnseitige Fläche des plattenförmigen Elements mindestens über einen Teilbereich der Höhe überdeckt, in welche zweite Seitenfläche ein vorspringendes Element, das als Steg ausgebildet ist, der durch zwei im zweiten Randbereich angebrachte parallele Schnitte gebildet ist, welche die Längsseiten des Stegs bilden, und welcher Steg mit dessen Schmalseiten mit dem zweiten Randbereich verbunden bleibt, und der Steg aus der Oberfläche des zweiten Randbereichs aufgebogen ist, derart angebracht ist, dass das eingesetzte plattenförmige Element zwischen Abstützfläche und vorspringendem Element zu liegen kommt und die Abstützfläche und das vorspringende Element die Aufnahme- und Haltemittel bilden.

Mit dieser Lösung kann das gewünschte Ablagefach in einfachster Weise hergestellt werden, mit wenigen Arbeitsschritten kann ein Zuschnitt aus einem Blech erhalten werden, was in vorteilhafter Weise durch einen Stanzvorgang erreicht wird, die vorspringenden Elemente können während dieses Stanzvorgangs in den Zuschnitt eingebracht werden, danach müssen nur noch die Biegevorgänge ausgeführt werden. Zwischen die Abstützfläche und das vorspringende Element kann dann in einfacher Weise das plattenförmige Element eingesetzt werden, wodurch einerseits höhere Wände am Ablagefach erhalten werden können und andererseits das Ablagefach in ästhetischer Hinsicht aufgewertet wird. Indem das vorspringende Element als Steg ausgebildet ist, der durch zwei im zweiten Randbereich angebrachte parallele Schnitte gebildet ist, welche die Längsseiten des Stegs bilden, und welcher Steg mit dessen Schmalseiten mit dem zweiten Randbereich verbunden bleibt, und der Steg aus der Oberfläche des zweiten Randbereichs aufgebogen ist, kann dieses vorspringenden Elements in einem Arbeitsgang erhalten werden, der so gebildete schmale Steg und der entstandene Schlitz wirken für das menschliche Auge sehr diskret, die Ästhetik bleibt gewährleistet.

In vorteilhafter Weise ist die erste Seitenfläche durch den ersten Randbereich und am zweiten Randbereich angebrachte Abwickelungen gebildet, und ist die zweite Seitenfläche durch den zweiten Randbereich gebildet. Dadurch wird eine optimale Ausgestaltung des Eckbereichs des Ablagefachs erreicht.

Eine weitere vorteilhafte Ausgestaltung der Erfindung besteht darin, dass der Steg an der gegen die Abstützfläche des ersten Randbereichs weisende Längsseite mit einem Noppen ausgestattet ist. Durch diesen Noppen wird das durch den Steg gehaltene plattenförmige Element in optimaler Weise fixiert.

Der aufgebogene Bereich des Steges kann gegen das plattenförmige Element hin verbogen werden, durch diese Verbiegung kann das plattenförmige Element in einfacher Weise spielfrei im Ablagefach gehalten werden.

Das Ablagefach ist an den Randbereichen mit Einhängeeinrichtungen ausgestattet, diese Einhängeeinrichtungen ermöglichen, dass das Ablagefach beispielsweise in einem ausziehbaren Rahmen, der in ein entsprechendes Schrankelement eingeschoben und aus diesem herausgezogen werden kann, gehalten wird.

Das metallische Blech, aus welchem das Ablagefach hergestellt ist, kann ein Chromstahlblech sein, wodurch das Ablagefach keiner zusätzlichen Oberflächenbehandlungen bedarf.

Eine besonders ansprechende Ästhetik des Ablagefachs wird dann erreicht, wenn die eingesetzten plattenförmigen Elemente aus Holz bestehen.

Ausführungsformen der vorliegenden Erfindung werden nachfolgend anhand der beiliegenden Zeichnung beispielhaft näher erläutert.

Es zeigt
Figur 1 in räumlicher Darstellung eine erste Ausführungsform eines erfindungsgemässen Ablagefachs mit eingesetzten plattenförmigen Elementen;
Figur 2 in räumlicher Darstellung eine Teilansicht des als Steg ausgebildeten vorspringenden Elements;
Figur 3 eine Ansicht des Zuschnitts aus Blech zur Herstellung des Ablagefachs gemäss den Figuren 1 und 2;
Figur 4 in räumlicher Darstellung eine zweite Ausführungsform eines erfindungsgemässen Ablagefachs;
Figur 5 in räumlicher Darstellung eine Teilansicht auf den das vorspringende Element bildenden Steg;
Figur 6 eine Ansicht auf den Zuschnitt aus Blech für die Herstellung des Ablagefachs gemäss den Figuren 4 und 5;
Figur 7 in räumlicher Darstellung eine dritte Ausführungsform eines erfindungsgemässen Ablagefachs;
Figur 8 in räumlicher Darstellung eine Teilansicht des durch den Steg gebildeten vorspringenden Elements;
Figur 9 eine Ansicht auf den Zuschnitt aus Blech zur Herstellung des Ablagefachs gemäss Figur 9; und
Figur 10 eine Ansicht auf einen weiteren Zuschnitt aus Blech zur Herstellung eines Ablagefachs.

Figur 1 zeigt eine erste Ausführungsform eines erfindungsgemässen Ablagefachs 1, das, wie später noch beschrieben wird, aus einem Zuschnitt aus Blech gebildet ist. Dieses Ablagefach 1 umfasst einen Bodenteil 2 und den Bodenteil umgebende erste Randbereiche 3 und zweite Randbereiche 4. Diese ersten Randbereiche 3 und zweiten Randbereiche 4 sind bezüglich des Bodenteils 2 um 90° hochgebogen. Der hochgebogene erste Randbereich 3 bildet eine erste Seitenfläche 5, der hochgebogene zweite Randbereich 4 bildet eine zweite Seitenfläche 6. Die erste Seitenfläche 5 und die zweite Seitenfläche 6 bilden ihrerseits jeweils einen Eckbereich 7 des Ablagefachs 1.

Wie weiter aus Figur 1 ersichtlich ist, sind am zweiten Randbereich 4 des Ablagefachs 1 Abwinkelungen 8 angebracht, die zusammen mit dem ersten Randbereich 3 die erste Seitenfläche 5 bilden. In die Seitenbereiche des Ablagefachs 1 werden plattenförmige Elemente 9 eingesetzt. Diese plattenförmigen Elemente 9 stützen sich mit einer Plattenseite an der ersten Seitenfläche 5 des Ablagefachs 1 ab, sie bilden jeweils eine Seitenwand. Die stirnseitigen Flächen 11 des plattenförmigen Elements 9 sind über einen Teilbereich der Höhe durch die zweite Seitenfläche 6 abgedeckt. Damit das plattenförmige Element 9 jeweils gegen die als Abstützfläche dienenden ersten Seitenflächen 5 angelehnt bleiben, ist in die jeweilige zweite Seitenfläche 6 ein vorspringendes Element 12 angebracht, das später noch im Detail beschrieben wird. Dadurch wird das jeweilige eingesetzte plattenförmige Element 9 zwischen der Abstützfläche, welche durch den ersten Randbereich 3 und die Abwinkelungen 8 des zweiten Randbereichs 4 gebildet sind, und dem vorspringenden Element 12 gehalten. Mit dieser Ausgestaltung wird ein Ablagefach 1 erhalten, dessen Grundstruktur aus Blech gebildet ist, in welchen als Seitenwände dienende plattenförmige Elemente 9 eingesetzt werden können, die die Seitenwände des Ablagefachs 1 bilden. Das Blech, aus welchem das Ablagefach 1 gebildet wird, kann beispielsweise ein Chromstahlblech sein, selbstverständlich können aber auch andere geeignete Materialien eingesetzt werden, die in vorteilhafter Weise stanzbar und biegbar sind. Die eingesetzten plattenförmigen Elemente 9 können aus einem beliebigen Material bestehen, vorzugsweise wird ein Material verwendet, das den ästhetischen Vorstellungen des Endverbrauchers entspricht, ein Material, das diese Voraussetzungen erfüllt, ist beispielsweise Holz oder Edelholz.

Die Frontseite und die Stirnseite des Ablagefachs 1 werden durch den jeweiligen zweiten Randbereich 4 gebildet. In diese zweiten Randbereiche 4 können in bekannter Weise Einhängeeinrichtungen 13 angeformt werden. Über diese Einhängeeinrichtungen 13 kann das Ablagefach 1 in bekannter Weise beispielsweise in einem Rahmen eingesetzt und in beliebiger Höhe fixiert werden, welcher Rahmen beispielsweise als Schrankauszug ausgebildet ist und in ein Schrankelement einschiebbar und aus diesem ausziehbar ist.

Figur 2 zeigt in vergrösserter Darstellung einen Eckbereich 7 des Ablagefachs 1 gemäss Figur 1. Dieser Eckbereich 7 wird durch den zweiten Randbereich 4, der die zweite Seitenfläche 6 bildet, und das plattenförmige Element 9 dargestellt. In der zweiten Seitenfläche 6 ist das vorspringende Element 12 angebracht. Dieses vorspringende Element 12 besteht aus einem Steg 14, der durch zwei im zweiten Randbereich 4 angebrachte parallele Schnitte 15 gebildet ist, die das den zweiten Randbereich 4 bildende Blech vollständig durchdringen, durch welche die Längsseiten des Stegs 14 gebildet sind. Der Steg 14 bleibt mit dessen Schmalseiten mit dem zweiten Randbereich 4 verbunden. Der Steg 14 ist aus der Oberfläche des zweiten Randbereichs 4 aufgebogen. Durch diesen aufgebogenen Steg 14 wird das vorspringende Element 12 gebildet.

Der Steg 14 ist an der gegen das plattenförmige Element 9 weisenden Längsseite mit einem Noppen 16 ausgestattet.

Nach dem Einsetzen des plattenförmigen Elements 9 kann der Steg 14 gegen das plattenförmige Element 9 zugebogen werden, das plattenförmige Element 9 wird dann durch den Steg 14 und insbesondere durch den Noppen 16 gegen die erste Seitenfläche 5 (Figur 1) gedrückt, dadurch wird das plattenförmige Element 9 im Ablagefach 1 spielfrei gehalten. Das Verbiegen des Stegs 14 gegen das plattenförmige Element 9 kann in einfacher Weise beispielsweise durch einen Schraubenzier erreicht werden, der in den zwischen den Schnitten 15 entstehenden Schlitz im Blech eingesteckt und abgekippt wird.

In Figur 3 ist der Zuschnitt 17 aus Blech dargestellt, mit welchem die Grundstruktur des Ablagefachs 1 gebildet wird. Dieser Blechzuschnitt wird durch einen Stanzvorgang erhalten, wobei alle ersten Randbereiche 3 und zweiten Randbereiche 4 am Bodenteil 2 angeformt sind. Mit diesem Stanzvorgang werden auch die Einhängeeinrichtungen 13 im Blechzuschnitt angebracht, ebenfalls werden jeweils die beiden Schnitte 15 angebracht, durch welche der jeweilige Steg 14 gebildet wird. In bekannter Weise werden dann die Randbereiche 3, 4 und die erforderlichen weiteren Teile umgebogen, wodurch die Grundstruktur des Ablagefachs 1, wie es in Figur 1 dargestellt ist, erhalten wird.

Figur 4 zeigt eine zweite Ausführungsform eines erfindungsgemässen Ablagefachs 1. Die Grundstruktur dieses Ablagefachs 1 wird wiederum aus Blech gebildet, der erste Randbereich 3 und der zweite Randbereich 4 sind entsprechend hochgebogen, die erste Seitenfläche 5 wird durch den ersten Randbereich 3 und die Abwinkelungen 8 des zweiten Randbereichs 4 gebildet. Die zweite Seitenfläche 6 ist durch den zweiten Randbereich 4 bildet. Am zweiten Randbereichen 4 sind wiederum die vorspringenden Elemente 12 angebracht. In das Ablagefach 1 werden wiederum zwei plattenförmige Elemente 9 eingesetzt, welche an der jeweiligen ersten Seitenfläche 5 zur Anlage kommen und welche durch die vorspringenden Elemente 12 gegen die Seitenfläche 5 angedrückt werden. Diese beiden plattenförmigen Elemente 9 können aus einem beliebigen Material bestehen, wobei aus ästhetischen Gründen Holz besonders geeignet ist. Diese beiden plattenförmigen Elemente 9 bilden somit auch hier die beiden Seitenwände des Ablagefachs 1.

An den beiden zweiten Randbereichen 4, welche die Stirnseiten des Ablagefachs 1 bilden, sind wiederum Einhängeeinrichtungen 13 angebracht, wodurch das Ablagefach 1 in eine entsprechende Halterung beispielsweise eines Tragrahmens eingesetzt werden kann.

Figur 5 zeigt in vergrösserter Darstellung das vorspringende Element 12, das jeweils im Eckbereich 7 an den zweiten Randbereichen 4 angebracht ist. Auch hier besteht das vorspringende Element 12 aus einem Steg 14, der durch zwei im den zweiten Randbereich 4 bildenden Blech durch zwei Schnitte 15 gebildet ist. Dieser Steg 14 ist wiederum hochgebogen und weist einen Noppen 16 auf. Durch diesen Steg 14 wird das plattenförmige Element 9 im Ablagefach 1 gehalten, auch dieser Steg 14 kann gegen das plattenförmige Element 9 gedrückt werden, sodass das plattenförmige Element 9 spielfrei im Ablagefach 1 gehalten wird.

In Figur 6 ist der Zuschnitt aus Blech dargestellt, aus welchem die Grundstruktur des Ablagefachs 1, wie es in Figur 4 dargestellt ist gebildet ist. Am Bodenteil 2 sind die ersten Randbereiche 3 und die zweiten Randbereiche 4 angeformt, die in bekannter Weise hochgebogen werden und die entsprechenden ersten Seitenflächen 5 und zweiten Seitenflächen 6 (Figur 4) bilden. Ebenfalls in diesem Zuschnitt angebracht sind die Stege 14 sowie die Einhängevorrichtungen 13. Alle diese Formen und Ausgestaltungen des Zuschnitts werden durch einen Stanzvorgang erreicht, durch einen Biegevorgang werden die entsprechenden Bereiche hochgebogen und die Stege 14 aufgebogen. In das fertiggebogene Element können dann die plattenförmigen Elemente 9 (Figur 4) eingesetzt werden und wie beschrieben gehalten werden.

In Figur 7 ist ein drittes Ausführungsbeispiel eines erfindungsgemässen Ablagefachs 1 dargestellt. In diesem Ablagefach 1 ist nur ein plattenförmiges Element 9 eingesetzt, und zwar auf der hinteren Stirnseite. Diese Ablagefach 1 umfasst wiederum einen Bodenteil 2, erste Randbereiche 3 und zweite Randbereiche 4. In den zweiten Randbereichen 4 ist jeweils nur in den hinteren Eckbereichen ein vorspringendes Element 12 angebracht, durch welche das plattenförmige Element 9 gehalten wird. Die übrigen Wände des Ablagefachs 1 werden durch die beiden zweiten Randbereiche 4 und den vorderen ersten Randbereich 3 gebildet.

Wie aus Figur 8 ersichtlich ist, besteht auch hier das vorspringende Element 12 aus einem Steg 14, der durch zwei im Blech des zweiten Randbereichs 4 angebrachte Schnitte 15 gebildet wird, und welcher Steg 14 entsprechend hochgebogen wird. Auch hier weist der Steg einen Noppen 16 auf.

Figur 9 zeigt den Blechzuschnitt des Ablagefachs 1, wie es in Figur 7 dargestellt ist. Wiederum umfasst dieser Zuschnitt einem Bodenteil 2 mit daran angebrachten ersten Randbereichen 3 und zweiten Randbereichen 4. In den hinteren Endbereichen der beiden zweiten Randbereiche 4 ist wiederum jeweils ein Steg 14 angeordnet, welche das eingesetzte plattenförmige Element 9 (Figur 7) festhalten können. Auch hier werden nach dem Stanzvorgang die entsprechenden Biegevorgänge ausgeführt, wodurch die Struktur des Ablagefachs 1, wie es in Figur 7 dargestellt ist, erhalten werden. Die Einhängeeinrichtungen 13 umfassen zwei Schlitze, über welche das Ablagefach 1 in zwei entsprechend angebrachte Hacken an einer Halterung eingehängt werden kann.

Figur 10 zeigt einen Zuschnitt aus Blech für ein Ablagefach, das im Wesentlichen gleich aufgebaut ist, wie das Ablagefach gemäss Figur 7, umfassend wiederum einen Bodenteil 2 mit daran angeformten ersten Randbereichen 3 und zweiten Randbereichen 4. In den zweiten Randbereichen 4 sind jeweils zwei Bohrungen 17 angebracht, über welche das Ablagefach beispielsweise an Linearführungen fixiert werden kann, die in einem Schrankelement gehalten werden können, wodurch dieses Ablagefach über diese Führungen in das Schrankelement einschiebbar und aus diesem ausziehbar ist.

Mit dieser erfindungsgemässen Ausgestaltung können Ablagefächer in einfacher Weise hergestellt werden, die Formenvielfalt ist praktisch unbegrenzt. Wo und in welcher Grösse die plattenförmigen Elemente eingesetzt werden sollen, kann ebenfalls praktisch beliebig festgelegt werden. Die Herstellung dieser Ablagefächer ist sehr einfach, ebenfalls das Festhalten der plattenförmigen Elemente, wobei durch die Verformung der Stege jederzeit ein spielfreies Halten der plattenförmigen Elemente im Ablagefach gewährleistet werden kann. Neben der einfachen Herstellung ist auch eine optimale ästhetische Erscheinung gewährleistet.

## Patentansprüche

1. Ablagefach, das in ein Schrankelement einsetzbar ist, welches aus einem Zuschnitt aus Blech gebildet ist, umfassend einen Bodenteil (2) und den Bodenteil (2) umgebende Randbereiche (3, 4), welche Randbereiche (3,4) bezüglich des Bodenteils (2) um etwa 90° hochgebogen sind, und die hochgebogenen Randbereiche (3, 4) mit Aufnahme- und Haltemitteln ausgestattet sind, in welche Aufnahme- und Haltemittel jeweils ein plattenförmiges Element (9) eingesetzt und gehalten ist und eine Wand des Ablagefachs (1) bildet, wobei jeweils ein erster Randbereich (3) und ein zweiter Randbereich (4) einen Eckbereich (7) des Ablagefachs (1) mit einer ersten Seitenfläche (5) und einer zweiten Seitenfläche (6) bilden, wobei die erste Seitenfläche (5) für eine Plattenseite des in das Ablagefach (1) eingesetzten plattenförmigen Elements (9) als Abstützfläche dient, wobei die zweite Seitenfläche (6) die stirnseitige Fläche des plattenförmigen Elements (9) mindestens über einen Teilbereich der Höhe überdeckt, in welche zweite Seitenfläche (6) ein vorspringendes Element (12) derart angebracht ist, dass das eingesetzte plattenförmige Element (9) zwischen Abstützfläche und vorspringendem Element (12) zu liegen kommt und die Abstützfläche und das vorspringende Element (12) die Aufnahme- und Haltemittel bilden, **dadurch gekennzeichnet, dass** das vorspringende Element (12) als Steg (14) ausgebildet ist, der durch zwei im zweiten Randbereich (4) angebrachte parallele Schnitte (15) gebildet ist, welche die Längsseiten des Stegs (14) bilden, und welcher Steg (14) mit dessen Schmalseiten mit dem zweiten Randbereich (4) verbunden bleibt, und der Steg (14) aus der Oberfläche des zweiten Randbereichs (4) aufgebogen ist.

2. Ablagefach nach Anspruch 1, **dadurch gekennzeichnet, dass** die erste Seitenfläche (5) durch den ersten Randbereich (3) und am zweiten Randbereich (4) angebrachte Abwinkelungen (8) gebildet ist und die zweite Seitenfläche (6) durch den zweiten Randbereich (4) gebildet ist.

3. Ablagefach nach Anspruch 1 oder 2, **dadurch gekennzeichnet, dass** der Steg (14) an der gegen die Abstützfläche des ersten Randbereichs (3) weisende Längsseite mit einem Noppen (16) ausgestattet ist.

4. Ablagefach nach einem der Ansprüche 1 bis 3, **dadurch gekennzeichnet, dass** der aufgebogene Bereich des Steges (14) gegen das plattenförmige Element (9) hin verbiegbar ist.

5. Ablagefach nach einem der Ansprüche 1 bis 4, **dadurch gekennzeichnet, dass** an den Randbereichen (3, 4) Einhängeeinrichtungen (13) angeformt sind.

6. Ablagefach nach einem der Ansprüche 1 bis 5, **dadurch gekennzeichnet, dass** das metallische Blech ein Chromstahlblech ist.

7. Ablagefach nach einem der Ansprüche 1 bis 6, **dadurch gekennzeichnet, dass** die plattenförmigen Elemente (9) aus Holz bestehen.

## Claims

1. Storage compartment, which is insertable into a cabinet element, which is formed from a blank of sheet metal, comprising a base part (2) and edge regions (3, 4) surrounding the base part (2), which edge regions (3, 4) are bent upwards by about 90° with respect to the base part (2), and the upwardly bent edge regions (3, 4) are equipped with receiving and holding means, in each of which receiving and holding means a plate-shaped element (9) is inserted and is held and forms a wall of the storage compartment (1), whereby one each of a first edge region (3) and a second edge region (4) form a corner region (7) of the storage compartment (1) with a first side surface (5) and a second side surface (6), whereby the first side surface (5) serves as a supporting surface for a plate side of the plate-shaped element (9) inserted in the storage compartment (1), whereby the second side surface (6) covers the frontal surface of the plate-shaped element (9) at least over a portion of the height, into which second side surface (6) a projecting element (12) is provided in such a way that the inserted plate-shaped element (9) comes to lie between supporting surface and projecting element (12), and the supporting surface and the projecting element (12) form the receiving and holding means, **characterized in that** the projecting element (12) is designed as crosspiece (14), which is formed by two parallel cuts (15) made in the second edge region (4), which cuts form the longitudinal sides of the crosspiece (14), and which crosspiece (14) remains connected by its narrow sides to the second edge region (4), and **in that** the crosspiece (14) is bent up out of the surface of the second edge region (4).

2. Storage compartment according to claim 1, **characterized in that** the first side surface (5) is formed by the first edge region (3) and bends (8) provided on the second edge region (4), and the second side surface (6) is formed by the second edge region (4).

3. Storage compartment according to claim 1 or 2, **characterized in that** the crosspiece (14) is provided with a protuberance (16) on the longitudinal side pointing toward the supporting surface of the first edge region (3).

4. Storage compartment according to one of the claims 1 to 3, **characterized in that** the bent-up region of the crosspiece (14) is bendable back toward the plate-shaped element (9).

5. Storage compartment according to one of the claims 1 to 4, **characterized in that** formed on the edge regions (3, 4) are suspension devices (13).

6. Storage compartment according to one of the claims 1 to 5, **characterized in that** the metallic sheet is a chromium steel sheet.

7. Storage compartment according to one of the claims 1 to 6, **characterized in that** the plate-shaped elements (9) consist of wood.

## Revendications

1. Casier de rangement pouvant être inséré dans un placard, qui est formé d'une pièce de découpe en tôle, comprenant une base (2) et des zones de bordure (3, 4) entourant la base (2), lesquelles zones de bordure (3, 4) sont recourbées vers le haut d'environ 90° par rapport à la base (2), et les zones de bordure recourbées vers le haut (3, 4) sont équipées de moyens de réception et de maintien, dans lesquels sont respectivement insérés et maintenus des éléments en forme de plaque (9), formant chacun une paroi du casier de rangement (1), chacune des première zone de bordure (3) et deuxième zone de bordure (4) formant une arête (7) du casier de rangement (1) avec une première surface latérale (5) et une deuxième surface latérale (6), la première surface latérale (5) servant de surface de support pour une face de l'élément en forme de plaque (9) inséré dans le casier de rangement (1), la deuxième surface latérale (6) couvrant la surface frontale de l'élément en forme de plaque (9) au moins partiellement en hauteur, dans laquelle deuxième surface latérale (6) un élément saillant (12) est agencé de telle sorte que l'élément en forme de plaque (9) inséré vient s'interposer entre la surface de support et l'élément saillant (12), et la surface de support et l'élément saillant (12) forment les moyens de réception et de maintien, **caractérisé en ce que** l'élément saillant (12) est conçu comme une traverse (14), qui est formée de deux coupes parallèles (15) aménagées dans la deuxième zone de bordure (4), lesquelles coupes constituent les côtés longitudinaux de la traverse (14), et laquelle traverse (14) reste reliée par ses côtés étroits à la deuxième zone de bordure (4), et **en ce que** la traverse (14) est repliée en dehors de la surface de la deuxième zone de bordure (4).

2. Casier de rangement selon la revendication 1, **caractérisé en ce que** la première surface latérale (5) est formée par la première zone de bordure (3) et de parties coudées (8) aménagées au niveau de la deuxième zone de bordure (4), et la deuxième surface latérale (6) est formée par la deuxième zone de bordure (4).

3. Casier de rangement selon la revendication 1 ou 2, **caractérisé en ce que** la traverse (14) est munie d'une protubérance (16) du côté longitudinal pointant vers la surface de support de la première zone de bordure (3).

4. Casier de rangement selon l'une des revendications 1 à 3, **caractérisé en ce que** la zone recourbée de la traverse (14) peut être recourbée en direction de l'élément en forme de plaque (9).

5. Casier de rangement selon l'une des revendications 1 à 4, **caractérisé en ce que** des dispositifs de suspension (13) sont aménagés au niveau des zones de bordures (3, 4).

6. Casier de rangement selon l'une des revendications 1 à 5, **caractérisé en ce que** la tôle métallique est une tôle en acier chromé.

7. Casier de rangement selon l'une des revendications 1 à 6, **caractérisé en ce que** les éléments en forme de plaque (9) sont en bois.
